# EUROPÄISCHE PATENTSCHRIFT

(11) **EP 1 128 142 B1**
(45) Veröffentlichungstag und Bekanntmachung des Hinweises auf die Patenterteilung: **31.08.2005**
(21) Anmeldenummer: 01104314.8
(22) Anmeldetag: 22.02.2001
(51) Int. Cl.: F25D 25/02

(54) **Kühlgerät**
Refrigerating apparatus
Appareil frigorifique

(30) Priorität: 23.02.2000 DE 20003299 U
(43) Veröffentlichungstag der Anmeldung: 29.08.2001
(73) Patentinhaber: Liebherr-Hausgeräte Ochsenhausen GmbH, 88416 Ochsenhausen (DE)
(72) Erfinder: Blersch, Dietmar, 88299 Leutkirch, Reichenhofen (DE)
(74) Vertreter: Gossel, Hans K.

(56) Entgegenhaltungen:
- EP-A- 0 424 694
- DE-C- 4 304 074
- DE-U- 9 016 919
- DE-U- 9 205 042
- DE-U- 9 209 216
- GB-A- 2 219 851

## Beschreibung

Die Erfindung betrifft ein Kühlgerät, vorzugsweise Haushaltskühlschrank, mit Ablageplatten und mit an den einander gegenüberliegenden Seitenwänden des Kühlraums angeordneten oder gehalterten Tragleisten für Ablageplatten, von denen mindestens eine Ablageplatte in der Weise geteilt ist, daß sich deren vorderer Teil unter deren hinteren Teil einschieben läßt.

Ein Kühlgerät mit einer geteilten Ablageplatte, deren Teile mit umspritzten Rahmen aus Kunststoff versehen sind, ist beispielsweise aus DE 92 09 216 U1 bekannt.

Aus DE 90 06 675 U1 ist eine Ablageplatte für Kühlgeräte bekannt, bei der ein hinterer aus einer Glasplatte bestehender Teil von einem Rahmen eingefaßt ist, der mit seinen seitlichen Schenkeln oder mit an diesen befestigten Vorsprüngen in einander gegenüberliegende Tragleisten einführbar ist und bei der ein vorderer Teil der Tragplatte, der ebenfalls mit einem Kunststoffrahmen umspritzt ist, unter den hinteren Teil einschiebbar ist, und zwar in Führungen, die von den seitlichen Schenkeln des den hinteren Teil umgebenden Rahmens nach unten ragen.

In Fig. 3 und 4 der Zeichnung ist eine aus der Praxis bekannte Ablageplatte der eingangs angegebenen Art dargestellt. Diese besteht aus zwei Glasplatten 1, 2, die zumindest an ihren vorderen und hinteren Seiten von U-förmigen Rahmenteilen aus Kunststoff eingefaßt sind. In ihrer aus Fig. 3 ersichtlichen Stellung liegen die Glasplatten 1, 2 in einer Ebene und bilden zusammen eine Ablageplatte. Der hintere Teil der hinteren Platte 1 ist von einem U-förmigen Rahmen 3 mit U-förmigem Profil eingefaßt, der sich über den hinteren Rand und angrenzend über die anschließenden Bereiche der Seitenränder erstreckt. Dieser Rahmen 3 ist an seinem hinteren Ende mit einem aufragenden Steg 4 versehen, der eine Stoßkante für auf die Platte 1 abgesetzte Güter bildet.

Die nebeneinander liegenden Stirnseiten der Platten 1, 2 sind von U-förmigen Randprofilen 5, 6 aus Kunststoff eingefaßt, deren Vorderseiten in der dargestellten Weise um 45° abgeschrägt, sind, wobei die Abschrägung 7 des Rahmens 5 der hinteren Platte die Abschrägung 8 des Rahmens 6 der vorderen Platte im zusammengeschobenen Zustand in der dargestellten Weise zumindest teilweise überdeckt.

Der vordere Randbereich der vorderen Platte 2 ist von einem U-förmigen Rahmen 9 aus Kunststoff eingefaßt, der einen Kantenschutz bildet. Ist es erforderlich, den vorderen Teil der Ablage zu entfernen, beispielsweise um genügend Platz für eine auf eine untere Ablageplatte abgestellte Flasche zu haben, läßt sich der vordere Teil der Ablageplatte in der aus Fig. 4 ersichtlichen Weise unter den hinteren Teil 1 schieben. Dieses Verschieben durch Druck auf den vorderen Teil 2 ist dadurch möglich, daß die Schrägflächen 7, 8 aufeinander abrutschen, so daß der hintere Teil gegenüber dem eingeschobenen vorderen Teil nach oben gedrückt und verschoben wird.

Aus der DE 43 04 074 C1 ist ein Kühlgerät mit Ablageplatten bekannt, die aus mit Kunststoffrändem eingefassten Glasplatten bestehen. Im Bereich der Kunststoffeinfassung der Glasplatte sind Anlaufschrägen vorhanden. Die entsprechend über die Ebene der Glasplatte am Rand hinausstehenden Auflageflächen sind aber insbesondere im Stoßbereich der beiden Glasplatten nicht erwünscht, da in diesem Bereich auf die Abstellfläche aufgestellte Gegenstände nicht eben auf der gesamten Glasfläche aufliegen.

Die bekannten Ausführungsformen der aus zwei Teilen bestehenden Ablageplatten sind aufwendig, weil diese an ihren einander zugewandten Randbereichen mit Rahmen oder Rahmenteilen aus Kunststoff aufweisen, die mit Gleitflächen versehen sind, die es ermöglichen, den vorderen Teil unter den hinteren Teil einzuschieben.

Aufgabe der Erfindung ist es daher, ein Kühlgerät der eingangs angegebenen Art zu schaffen, das mit einer zweiteiligen Ablageplatte versehen ist, die sich mit geringerem Aufwand herstellen läßt.

Erfindungsgemäß wird diese Aufgabe dadurch gelöst, daß die Teile der Ablageplatte aus Glasplatten bestehen, die in einer Ebene nebeneinander liegend mit ihren Stirnflächen aufeinanderstoßen, die gegensinnig in der Weise abgeschrägt sind, daß die Schrägfläche des hinteren Teils die Schrägfläche des vorderen Teils übergreift.

Die Ablageplatte des erfindungsgemäßen Kühlgeräts zeichnet sich also dadurch aus, daß deren Teile aus Glasplatten bestehen, die an ihren einander zugewandten Stirnseiten unmittelbar mit den Schrägflächen versehen sind, so daß sich diese in einer Weise zusammenschieben lassen, daß sich eine durchgehende Abstellfläche ergibt, die in ihrem mittleren Bereich nicht durch Randprofile unterbrochen ist. Die die Ablageplatte bildenden Glasplatten lassen sich in einer Weise zusammenschieben, daß zwischen diesen keine Stoßkanten entstehen. Die erfindungsgemäße Ablageplatte läßt sich damit nicht nur kostengünstiger herstellen, weil Kunststoffeinfassungen an den einander zugewandten Seiten entfallen, sie weist auch ein gefälligeres Aussehen auf, weil die mittleren Rahmenteile entfallen, die zudem unerwünschte Absätze bilden, gegen die auf die Ablageplatte abgesetzte Güter beim Verschieben stoßen können.

Beim Verschieben der die Teile der Ablageplatte bildenden Glasplatten untereinander ist ein Verkratzen dann nicht zu befürchten, wenn die Glasplatten entsprechend gehärtet und/oder mit eingebrannten Glaskeramikfarben versehen sind.

Die Schrägflächen der Glasplatten bestehen zweckmäßigerweise aus 45° Fasen.

Zweckmäßigerweise ist die hintere Kante des hinteren Teils der Ablageplatte von einer Halteleiste eingefaßt, die mit einem aufragenden Steg versehen ist.

Die vordere Kante des vorderen Teils der Ablageplatte kann von einem Kantenschutz eingefaßt sein.

Ein Ausführungsbeispiel der Erfindung wird nachstehend anhand der Zeichnung näher erläutert. In dieser zeigt
- Fig. 1: einen Schnitt durch die erfindungsgemäße Ablageplatte, in der deren Teile in einer Ebene liegen, und
- Fig. 2: einen Schnitt durch die Ablageplatte, in der der vordere Teil unter den hinteren Teil geschoben ist.

Die aus den Fig. 1 und 2 ersichtliche Ablageplatte besteht aus der den hinteren Teil 10 bildenden Glasplatte und aus der den vorderen Teil 11 bildenden Glasplatte. In ihrer aus Fig. 1 ersichtlichen Stellung liegen die Teile 10 und 11 der Glasplatten in einer Ebene und bilden eine durchgehende Ablageplatte. An ihren einander zugewandten Seiten sind die Glasplatten 10, 11 mit gegensinnigen Abschrägungen 12, 13 versehen, wobei die Abschrägungen durch Fasen von 45° gebildet sind und die Abschrägung 13 der hinteren Platte 10 die Abschrägung 12 der vorderen Platte in einer Weise überdeckt, daß sich ein stoßkantenfreier Übergang ergibt.

Das hintere Ende der hinteren Glasplatte 10 ist von einer U-förmigen Randleiste 14 aus Kunststoff eingefaßt, die mit einem aufragenden Steg 15 versehen ist.

Die vordere Kante des vorderen Teils der Ablageplatte ist von einem Kantenschutz eingefaßt, der aus einer U-förmigen Leiste 16 aus Kunststoff besteht.

## Patentansprüche

1. Kühlgerät, vorzugsweise Haushaltskühlschrank, mit Ablageplatten und mit an den einander gegenüberliegenden Seitenwänden des Kühlraums angeordneten oder gehalterten Tragleisten für die Ablageplatten, von denen mindestens eine Ablageplatte in der Weise geteilt ist, daß sich deren vorderer Teil (11) unter deren hinteren Teil (12) einschieben läßt,
**dadurch gekennzeichnet,**
**daß** die Teile (10, 11) der Ablageplatte aus Glasplatten bestehen, die in einer Ebene nebeneinanderliegend mit ihren Stirnflächen aufeinanderstoßen, die gegensinnig in der Weise abgeschrägt sind, daß die Schrägfläche (13) des hinteren Teils die Schrägfläche (12) des vorderen Teils zumindest teilweise übergreift.

2. Kühlgerät nach Anspruch 1, **dadurch gekennzeichnet, daß** die Schrägflächen (12, 13) aus Fasen von 45° bestehen.

3. Kühlgerät nach Anspruch 1 oder 2, **dadurch gekennzeichnet, daß** die hintere Kante des hinteren Teils (10) der Ablageplatte von einer Halteleiste (14) mit einem aufragenden Steg (15) eingefaßt ist.

4. Kühlgerät nach einem der Ansprüche 1 bis 3, **dadurch gekennzeichnet, daß** die vordere Kante des vorderen Teils (11) der Ablageplatte von einem Kantenschutz (16) eingefaßt ist.

## Claims

1. Refrigerating apparatus, preferably domestic refrigerator, with storage plates and with support strips for the storage plates that are secured or arranged on the mutually opposite side walls of the cooling space, at least one storage plate of which is divided in such a way that its front part (11) can be slid in under its rear part (12), **characterized in that** the parts (10, 11) of the storage plate consist of glass plates which lie one beside the other in a plane and abut one another by way of their end faces that are oppositely inclined in such a way that the inclined face (13) of the rear part at least partially engages over the inclined face (12) of the front part.

2. Refrigerating apparatus according to Claim 1, **characterized in that** the inclined faces (12, 13) consist of 45° bevels.

3. Refrigerating apparatus according to Claim 1 or 2, **characterized in that** the rear edge of the rear part (10) of the storage plate is enclosed by a retaining strip (14) with an upwardly projecting web (15).

4. Refrigerating apparatus according to one of Claims 1 to 3, **characterized in that** the front edge of the front part (11) of the storage plate is enclosed by an edge protector (16).

## Revendications

1. Appareil frigorifique, de préférence appareil frigorifique ménager, avec des plaques de rangement et avec des baguettes de support disposées ou retenues à des parois latérales opposées l'une à l'autre de l'enceinte frigorifique pour les plaques de rangement, dont au moins une plaque de rangement est séparée de telle manière que sa partie avant (11) puisse être poussée sous sa partie arrière (12),
**caractérisé**
**en ce que** les parties (10,11) de la plaque de rangement sont constituées de plaques en verre qui butent dans un plan, en étant situées l'une à côté de l'autre, avec leurs faces frontales l'une contre l'autre, qui sont chanfreinées en sens opposé de telle manière que la face oblique (13) de la partie arrière passe au moins partiellement sur la face oblique (12) de la partie avant.

2. Appareil frigorifique selon la revendication 1, **caractérisé en ce que** les faces obliques (12,13) sont constituées de chanfreins de 45°C.

3. Appareil frigorifique selon la revendication 1 ou 2, **caractérisé en ce que** le bord arrière de la partie arrière (10) de la plaque de rangement est entouré par une baguette de retenue (14) avec une barrette (15) faisant saillie vers le haut.

4. Appareil frigorifique selon l'une des revendications 1 à 3, **caractérisé en ce que** le bord avant de la partie avant (11) de la plaque de rangement est entouré par une protection de bord (16).
